# EUROPÄISCHE PATENTSCHRIFT

(11) **EP 0 958 475 B1**
(45) Veröffentlichungstag und Bekanntmachung des Hinweises auf die Patenterteilung: **10.10.2001**
(21) Anmeldenummer: 97950180.6
(22) Anmeldetag: 12.11.1997
(51) Int. Cl.: F24C 15/10

(54) **HALTERUNG FÜR EIN KOCHFELD**
MOUNTING FOR A COOKING SURFACE
SUPPORT POUR PLAQUE DE CUISSON

(30) Priorität: 31.01.1997 DE 19703543
(43) Veröffentlichungstag der Anmeldung: 24.11.1999
(73) Patentinhaber: Schott Glas, 55122 Mainz (DE); LKH-Kunststoffwerk GMBH & CO. KG, 35702 Haiger (DE)
(72) Erfinder: STEDRON, Horst, D-35745 Herborn (DE); SCHULTEIS, Bernd, D-55270 Schwabenheim (DE)
(74) Vertreter: Fleck, Hermann-Josef, Dr.-Ing.
(86) Internationale Anmeldenummer: EP9706305
(87) Internationale Veröffentlichungsnummer: WO9834069

(56) Entgegenhaltungen:
- EP-A- 0 641 975
- EP-A- 0 748 676
- EP-A- 0 802 031

## Beschreibung

Die Erfindung betrifft eine Halterung für eine Kochfläche, die an ihrem Umfang von wenigstens einem Tragteil gehalten ist, wobei der Tragteil aus einem temperaturbeständigen, duromerischen Kunststoff gefertigt ist.

Eine solche Halterung ist aus der EP 06 419 75 A1 bekannt. In diesem Dokument ist eine Halterung für eine Glaskeramik-Kochfläche gezeigt. Die Halterung ist als Kunststoffteil ausgebildet und weist einen horizontalen Tragabschnitt auf, auf den die Glaskeramik-Kochfläche aufgelegt werden kann. Weiterhin besitzt die rahmenartige Halterung eine umlaufende Nut, in die Profilleisten mit Steckansätzen einsetzbar sind. Die Profilleisten bestehen aus Aluminium. Im Anschluß an den Steckansatz weisen die Profilleisten einen Klemmabschnitt auf, der auf der Oberfläche der Glaskeramik-Kochfläche aufliegt. Die Profilleisten können derart mit der Halterung verschraubt werden, dass sich ein umlaufender Schutzrahmen ergibt. Demnach wird die Kochfläche mittels der Kunststoffhalterung und zusätzlich den Profilleisten gehalten. Die Profilleisten verhindern, dass ein Wärmeeintrag in die Kunststoffhalterung dann erfolgt, wenn ein heißer, beispielsweise mit Öl, befüllter Topf im Randbereich der Glaskeramik-Kochfläche abgestellt ist. Die zusätzlichen Profilleisten bewirken einen hohen Teile- und Montageaufwand und verteuern damit im erheblichen Maße die Herstellung der bekannten Halterung.

Eine weitere Halterung ist aus der DE 195 21 690 A1 bekannt. Hierbei ist ein Rahmen aus thermoplastischem Kunststoff umlaufend an die Kochfläche angespritzt. Der thermoplastische Kunststoff aber hat den Nachteil, dass er nicht ausreichend wärmebeständig ist. Wenn z.B. heiße Töpfe auf der Halterung abgestellt werden, so entstehen Beschädigungen. Aus diesem Grund ist es vorgesehen, dass die Halterung an ihrer Oberseite mit einem Schutzbelag überzogen ist. Dieser Schutzbelag ist temperaturbeständig und hält so die Temperaturspitzen von der eigentlichen Halterung fern. Für die Herstellung einer solchen Halterung ist ein großer Fertigungs- und Montageaufwand notwendig.

Aus der EP 0 449 347 B1 ist eine weitere Halterung für eine Kochfläche beschrieben. Diese ist ebenfalls im Spritzgußverfahren unter Verwendung eines Thermoplasten an die Kochfläche angespritzt. Es ergeben sich hierbei die gleichen Probleme, wie auch bei der DE 195 21 690 A1. Bei starker Temperatureinwirkung kann der Tragteil seine Festigkeit verlieren, so dass die Gefahr besteht, dass sich die Kochfläche löst.

Es ist Aufgabe der Erfindung, eine Halterung für eine Kochfläche zu schaffen, die sich mit geringem Aufwand herstellen läßt und die ausreichend temperaturbeständig ist.

Die Aufgabe wird mit den Merkmalen des Patentanspruches 1 gelöst. Erfindungsgemäß ist es demnach vorgesehen, dass das Tragteil der Halterung aus einem, im Preßverfahren oder im Spritzgießverfahren verarbeitbarem, glasfaserverstärktem , ungesättigtem Polyester besteht. Weiterhin kann es erfindungsgemäß alternativ vorgesehen sein, dass das Tragteil aus einem glasfaserverstärktem Melaminharz, einem glasfaserverstärktem Phenolharz oder einem glasfaserverstärktem Epoxidharz besteht. Diese Materialien eigenen sich hinsichtlich ihrer Materialkennwerte und ihrer Verarbeitbarkeit in besonderer Weise für die Herstellung von Halterungen für Kochflächen. Insbesondere lassen sich mit diesen Werkstoffen ausreichende Wandstärken verwirklichen, die letztendlich die hohen Gewichtskräfte, die über die Kochfläche eingebracht werden, sicher aufnehmen können. Weiterhin sind diese Materialien hochtemperaturbeständig und können die beim Betrieb der Kochfläche auftretenden Temperaturbelastungen sicher aufnehmen. Insbesondere ist es auch möglich, auf der Halterung direkt heiße Töpfe abzustellen, ohne dass die Halterung selbst eine Materialbeeinträchtigung erfährt. Damit benötigt die Halterung auch keine zusätzlichen Schutzmaßnahmen, die sich vor Temperatureinwirkungen schützen.

Wenn das Duromer ein ungesättigtes Polyester ist, das im Preßverfahren verarbeitbar ist, dann sind beispielsweise zwei Verarbeitungsvarianten möglich. Zum Einen werden die ungesättigten, glasfaserverstärkten Polyester in Form von plattenförmigen Zuschnitten in eine Preßform eingelegt. In dieser können sie dann mit einem Preßwerkzeug in einem einzigen Verfahrensschritt zu der Halterung verarbeitet werden. Bei einer anderen Verarbeitungsvariante liegen die ungesättigten, glasfaserverstärkten Polyester in Form eines Fasergewirres vor. Auch dieses kann in Form zu der Halterung verpreßt werden. (Diese beiden Verfahren werden auch kurz als *SMC: sheet molding compound* oder als *BMC: bulk molding compound* bezeichnet.) Denkbar ist es auch, dass die Kochfläche mit dem faserverstärkten Polyester umspritzt wird.

Zur Herstellung der erfindungsgemäßen Halterung kann anspruchsgemäß die Verwendung eines Melaminharzes, eines Phenolharzes oder eines Epoxiden vorgesehen sein. Das Melaminharz läßt sich durch langfaserige Glasfasern oder sonstige anorganische oder organische Fasern verstärken. Die Fasern haben vorzugsweise eine Länge von 15 mm bis 65 mm.

Durch die Verwendung von Füll- oder Zusatzstoffen können die Eigenschaften des Duromeres verändert werden. Durch die Beimischung von Aluminiumhydroxid wird die Halterung schwer entflammbar. Mit Quarz läßt sich eine verbesserte Kratzfähigkeit erreichen, die Verwendung eines beigemengten Thermoplastes verbessert die Oberflächenbeschaffenheit, insbesondere den Glanz der Halterung. Wenn Kalzium-Karbonat als Füllstoff verwendet ist, dann lassen sich die Materialkosten erheblich verringern.

## Patentansprüche

1. Halterung für eine Kochfläche, die an ihrem Umfang von wenigstens einem Tragteil gehalten ist, wobei der Tragteil aus einem temperaturbeständigen, duromerischen Kunststoff gefertigt ist,
**dadurch gekennzeichnet,**
**daß** das Tragteil zumindest teilweise aus einem glasfaserverstärktem, ungesättigten Polyester, das im Preßverfahren oder im Spritzgießverfahren verarbeitet ist, oder einem glasfaserverstärkten Melaminharz oder einem glasfaserverstärkten Phenolharz oder einem glasfaserverstärkten Epoxidharz besteht.

2. Halterung nach Anspruch 1,
**dadurch gekennzeichnet,**
**daß** das Melaminharz durch langfaserige Glasfasern oder sonstige anorganische oder organische Fasern verstärkt ist, und
**daß** die Fasern vorzugsweise eine Länge von 15 mm bis 65 mm aufweisen.

3. Halterung nach Anspruch 1 oder 2,
**dadurch gekennzeichnet,**
**daß** dem Duromer Füllstoffe, beispielsweise Kalzium-Karbonat, Aluminiumhydroxid, Quarz und/oder ein Thermoplast beigemischt sind.

4. Halterung nach Anspruch 1,
**dadurch gekennzeichnet,**
**daß** die Kochfläche in das Tragteil eingeklebt oder eingeklemmt ist.

## Claims

1. Mounting for a cooking surface, which is held at its periphery by at least one supporting part, the supporting part being produced from a temperature-resistant, thermosetting plastic, **characterized in that** the supporting part consists at least partly of a glass-fibre-reinforced unsaturated polyester which is processed by the compression-moulding or injection-moulding method, or consists of a glass-fibre-reinforced melamine resin or a glass-fibre-reinforced phenolic resin or a glass-fibre-reinforced epoxy resin.

2. Mounting according to Claim 1, **characterized in that** the melamine resin is reinforced by continuous-strand glass fibres or other inorganic or organic fibres, and **in that** the fibres preferably have a length of 15 mm to 65 mm.

3. Mounting according to Claim 1 or 2, **characterized in that** fillers, for example calcium carbonate, aluminium hydroxide, quartz and/or a thermoplastic, are admixed with the thermosetting material.

4. Mounting according to Claim 1, **characterized in that** the cooking surface is adhesively bonded or clamped into the supporting part.

## Revendications

1. Support pour une plaque de cuisson, qui est supportée en sa périphérie par au moins un élément porteur, l'élément porteur étant réalisé à partir d'une matière synthétique thermodurcissable résistante à la température, **caractérisé en ce que** l'élément porteur est constitué au moins partiellement d'un polyester insaturé renforcé par des fibres de verre, qui est mis en oeuvre dans un procédé de compression ou un procédé de moulage par injection, ou d'une résine de mélamine renforcée par des fibres de verre ou d'une résine phénolique renforcée par des fibres de verre ou d'une résine époxyde renforcée par des fibres de verre.

2. Support selon la revendication 1, **caractérisé en ce que** la résine de mélamine est renforcée par des longues fibres de verre ou d'autres fibres analogues inorganiques ou organiques et **en ce que** les fibres présentent de préférence une longueur de 15 mm à 65 mm.

3. Support selon les revendications 1 ou 2, **caractérisé en ce qu'**on mélange à la matière thermodurcissable des charges, par exemple du carbonate de calcium, de l'hydroxyde d'aluminium, du quartz et/ou un thermoplaste.

4. Support selon la revendication 1, **caractérisé en ce que** la plaque de cuisson est collée ou enserrée dans l'élément porteur.
